# EUROPÄISCHE PATENTSCHRIFT

(11) **EP 1 487 706 B1**
(45) Veröffentlichungstag und Bekanntmachung des Hinweises auf die Patenterteilung: **30.05.2007**
(21) Anmeldenummer: 03724833.3
(22) Anmeldetag: 11.03.2003
(51) Int. Cl.: B65D 25/04, B65D 21/02, B65D 25/10, B65D 1/36

(54) **BEHÄLTEREINSATZ**
CONTAINER INSERT
INSERT DE CONTENANT

(30) Priorität: 18.03.2002 DE 10211716
(43) Veröffentlichungstag der Anmeldung: 22.12.2004
(73) Patentinhaber: Deutsche Post AG, 53113 Bonn (DE)
(72) Erfinder: SCHILDKNECHT, Susanne, 53179 Bonn (DE)
(74) Vertreter: Jostarndt, Hans-Dieter
(86) Internationale Anmeldenummer: PCT/DE2003/000776
(87) Internationale Veröffentlichungsnummer: WO 2003/078260

(56) Entgegenhaltungen:
- DE-U- 7 928 452
- FR-A- 2 812 616
- US-A- 3 172 562
- US-A- 4 235 338
- US-A- 5 593 037

## Beschreibung

Die Erfindung betrifft einen Einsatz für einen Behälter zur Aufnahme und zum Transport von flachen postalischen Objekten, wobei der Behälter zu einem Behältersystem mit ineinander und aufeinander stapelbaren Behältern verschiedener Größen gehört.

Aus dem Stand der Technik sind verschiedene Behältersysteme bekannt. Beispielsweise beschreibt die Europäische Patentschrift 0 756 561 ein Behältersystem für Briefe, bei dem Behälter verschiedener Größen ineinander und aufeinander stapelbar sind. Zur Aufteilung der Behälter in verschiedene Fächer weisen die Behälter Einschubvorrichtungen auf, in die Trennwände eingefügt werden können.

Die Britische Patentanmeldung GB 2 023 102 A beschreibt ein Behältersystem zur Aufnahme von flachen Objekten wie Leiterplatinen, bei dem in einen Behälter ein Einsatz mit vier Seitenwänden eingebracht wird, wobei sich in den Seitenwänden Nuten befinden. In diese Nuten lassen sich Schaltungsplatten einstecken. Zur Unterteilung des Einsatzes in verschiedene Bereiche sind Trennwände in die Nuten einbringbar, die wiederum Nuten aufweisen, in welche kleinere Schaltungsplatten eingesteckt werden können.

Aus der Britischen Patentschrift GB 1 560 488 sind Blechtabletts mit Unterteilungen in Form von eingebrachten Einsätzen bekannt, wobei die Einsätze kleiner als ein Grundtablett sind. Das Grundtablett weist dazu Nuten in den Seitenwänden auf, während die einbringbaren Einsätze ebenfalls Nuten aufweisen, die im eingebrachten Zustand in die Nuten des Grundtabletts eingreifen und den Einsatz so fixieren.

Gattungsgemäße Behältersysteme mit Behältern, in die Trennwände eingefügt werden können, weisen jedoch verschiedene Nachteile auf. Vor allem im Betrieb von Postunternehmen, die kleine und dünne postalische Objekte transportieren und kommissionieren, ergeben sich bei der Verwendung erhebliche Probleme. Werden in derartigen Behältern beispielsweise kommissionierte Briefmarken transportiert, können diese aufgrund ihrer geringen Dicke zwischen den Trennwänden und den Einschubnuten, in welche die Trennwände eingeschoben werden, hängen bleiben. Diese Briefmarken müssen manuell entfernt werden, was zu einem erhöhten Arbeitsaufwand führt. Darüber hinaus können die Briefmarken beim Entfernen beschädigt werden.

Ferner ist bei derartigen Behältern nicht zu jedem Zeitpunkt eine vollständige Fixierung der Trennwände innerhalb des Behälters gewährleistet, sondern die Trennwände können sich lösen. Löst sich beim Transport des Behälters eine Trennwand, so führt dies dazu, dass kommissionierte Briefmarkenmengen verschiedener Fächer untereinander vermischt werden. Dadurch können weitere Arbeitsschritte nicht mehr durchgeführt werden, sondern die Marken müssen neu kommissioniert werden. Dies stellt eine erhebliche Beeinträchtigung des Arbeitsablaufes dar.

Die US Patentschrift 5,184,729 offenbart ferner einen Behälter zur organisierten Aufbewahrung von Fäden und Zubehör für Handarbeiten. Dazu befindet sich in einem quaderförmigen Behälter ein Einsatz aus einem Material, welches das Einstechen von Nadeln erlaubt. Auf der Einsatzoberfläche befindet sich eine Einteilung in verschiedene Bereiche.

Schließlich ist aus der GB 1 490 627 eine in mehrere Fächer unterteilte Schale für Lebensmittel bekannt, in der mehrere unterschiedliche Arten von Lebensmitteln gemeinsam verpackt werden. Eine Schwierigkeit die hierbei überwunden werden muss ist, dass das Material aus Kostengründen dünn sein muss. Die bekannte Verpackung löst diese Schwierigkeit durch Versteifungsrippen, die sich parallel zu den Seitenwänden der Schale erstrecken und sich im Inneren der Schale rechtwinklig überkreuzen. Die Versteifungsrippen sind unterschiedlich hoch ausgebildet, so dass auch bei geringer Materialstärke eine ausreichende Stabilität der Schale erzielt wird.

Eine Aufgabe der Erfindung ist es, einen Behältereinsatz bereitzustellen, der es ermöglicht, gattungsgemäße Behältersysteme so zu verwenden, dass sie sich zur Kommissionierung von Waren, insbesondere von flachen postalischen Objekten eignen.

Diese Aufgabe wird durch einen Behältereinsatz nach Anspruch 1 gelöst. Der erfindungsgemäße Behältereinsatz für einen Behälter ist zur Aufnahme und zum Transport von flachen postalischen Objekten vorgesehen. Der Behälter gehört zu einem Behältersystem mit ineinander und aufeinander stapelbaren Behältern verschiedener Größen. Der Behältereinsatz ist aus einem Boden, zwei Kurzseitenwänden und zwei Langseitenwänden gebildet. Der Behältereinsatz ist so ausgeformt, dass er formschlüssig in einen Behälter des Behältersystems einbringbar ist, wobei der Einsatz an der Oberkante der Seitenwände eine umlaufende, nach außen vorstehende U-profilförmige Leiste aufweist, die an den Kurzseiten als Aufstandsfläche ausgebildet ist. Der Einsatz lässt sich mit der Leiste über eine entsprechend ausgeformte Leiste eines Behälters eines Behältersystems stülpen, wobei an den Kurzseiten der Leiste Grifföffnungen vorgesehen sind, die so ausgeformt sind, dass sie bei Einbringung des Einsatzes in einen Behälter dessen Grifföffnungen an den Kurzseiten freigeben. Der Behältereinsatz weist in wenigstens einem der durch die Trennwände gebildeten Fächer eine durch eine Nut gebildete Einschubvorrichtung auf, wobei die Nut innen entlang einer Langseite über den Boden zur gegenüberliegenden Langseite verläuft. Der Behältereinsatz weist wenigstens eine einstückig mit dem Behältereinsatz geformte Trennwand auf, die sich zwischen zwei Seitenwänden erstreckt.

Die Form des Behältereinsatzes entspricht der Form eines Behälters des Behältersystems, so dass der Einsatz formschlüssig in den Behälter eingefügt werden kann. Die Abmessungen des Behältereinsatzes sind dabei vorzugsweise so gewählt, dass sich zwischen Einsatz und Behälter eine Klemmkraft ergibt, die den Einsatz im Behälter fixiert. Diese Klemmkraft ist zweckmäßigerweise so gewählt, dass sie zum Entfernen des Einsatzes manuell überwunden werden kann.

Nach einem weiteren Aspekt der Erfindung wird die Verwendung eines Behältereinsatzes für einen Behälter zur Aufnahme und zum Transport von flachen postalischen Objekten vorgeschlagen. Der Behälter gehört zu einem Behältersystem mit ineinander und aufeinander stapelbaren Behältern verschiedener Größen. Der Behältereinsatz ist aus einem Boden, zwei Kurzseitenwänden und zwei Langseitenwänden gebildet. Der Behältereinsatz weist wenigstens eine nichtlösbare Trennwand auf, die sich zwischen zwei Seitenwänden erstreckt, wobei der Einsatz so ausgeformt ist, dass er formschlüssig in einen Behälter des Behältersystems einbringbar ist. Der Behältereinsatz weist an der Oberkante der Seitenwände eine umlaufende, nach außen vorstehende U-profilförmige Leiste auf. Die Leiste ist an den Kurzseiten als Aufstandsfläche ausgebildet und der Einsatz lässt sich mit der Leiste über eine entsprechend ausgeformte Leiste eines Behälters eines Behältersystems stülpen. An den Kurzseiten der Leiste sind Grifföffnungen vorgesehen, die so ausgeformt sind, dass sie bei Einbringung des Einsatzes in einen Behälter dessen Grifföffnungen an den Kurzseiten freigeben.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
- Fig. 1: ein erstes besonders bevorzugtes Ausführungsbeispiel eins Behältereinsatzes mit Fächern;
- Fig. 2: eine Aufsicht auf einen Behältereinsatz mit, Fächern;
- Fig. 3: einen Querschnitt durch einen Behältereinsatz mit Fächern;
- Fig. 4: ein zweites besonders bevorzugtes Ausführungsbeispiel eines Behältereinsatzes mit Fächern und Einschubvorrichtungen;
- Fig. 5: eine Aufsicht auf einen Behältereinsatz mit Fächern und Einschubvorrichtungen; und
- Fig. 6: einen Querschnitt durch einen Behältereinsatz mit Fächern und Einschubvorrichtungen.

In Fig. 1 ist ein erstes besonders bevorzugtes Ausführungsbeispiels eines Behältereinsatzes mit vier Fächern dargestellt. Der Behältereinsatz 10 besteht aus einem Boden 24, zwei Langseitenwänden 20, 21 und zwei Kurzseitenwänden 22, 23, die zusammen einen quaderförmigen Behälter formen. Die oberen Ränder der vier Seitenwände sind mit einer vorzugsweise nach außen vorstehenden U-profilförmigen Leiste 30 versehen. Diese Leiste ist an den Kurzseitenwänden 22 und 23 so ausgeführt, dass ihre Oberseite eine Aufstandsfläche 31 für weitere Behälter bildet. Durch Abrundungen in den Ecken des Behältereinsatzes ist die Leiste 30 so ausgebildet, dass die Kurzseitenabschnitte gleitend in die Langseitenabschnitte übergehen. Die Außenkante der Leiste 30 ist mit einem umlaufenden Vorsprung 32 ausgeführt.

Das U-Profil der Leiste 30 ist an den Ecken ebenfalls leicht abgerundet ausgeführt: Ferner sind die Abmessungen der Leiste 30 mit der Aufstandsfläche 31 so gewählt, dass sich die Leiste über den Rand des Behälters, in den der Einsatz eingebracht werden soll, stülpen lässt.

An den Kurzseiten der Leiste 30 sind Grifföffnungen 40 vorgesehen, die zum Anheben des Behältereinsatzes 10 dienen. Die Grifföffnungen sind so ausgeformt, dass sie bei Einbringung des Einsatzes 10 in einen Behälter dessen Grifföffnungen an den Kurzseiten freigeben. So kann der Behälter zusammen mit dem Einsatz angehoben werden. Die Grifföffnung 40 ist dazu vorzugsweise rechteckig mit leicht abgerundeten Ecken und einer offenen Seite ausgebildet. Es sind jedoch auch andere Öffnungsgeometrien möglich, solange sie den Eingriff in die Grifföffnungen des darunter befindlichen Behälters ermöglichen.

Im Innenraum des Einsatzes 10 befindet sich wenigstens eine Trennwand 50, die sich zwischen den Langseiten 20 und 21 des Einsatzes erstreckt. Falls dies dem Anwendungszweck dient, kann sich die Trennwand 50 jedoch auch zwischen den Kurzseiten 22 und 23 des Einsatzes 10 erstrecken. Im dargestellten besonders bevorzugten Ausführungsbeispiel der Erfindung erstrecken sich zwischen den Langseiten drei Trennwände 50, die den Einsatz 10 in vier Fächer aufteilen.

Der Behältereinsatz 10 ist erfindungsgemäß so ausgeführt, dass er in einen bekannten Behälter eingesetzt werden kann und sich durch die Wahl der Abmessungen eine Klemmwirkung ergibt, die den Einsatz im Behälter fixiert. Dazu ist der Einsatz vorzugsweise einstückig hergestellt und seine Außenmaße sind so gewählt, dass er formschlüssig so in einen Behälter einbringbar ist, dass sich die erforderliche Klemmkraft ergibt. Dabei sind die Maße vorzugsweise so gewählt, dass sich der Einsatz durch manuelle Überwindung der Klemmkraft aus dem Behälter entfernen lässt. Damit der Einsatz 10 in den Behälter eingebracht werden kann, entspricht die Form des Einsatzes 10 der Form des Behälters. Auch Nuten, Aus- und Einbuchtungen und Kerbungen der Innenwände des Behälters finden sich zweckmäßigerweise als negative Ausformungen in den Außenwänden des Einsatzes 10 wieder.

Der Abbildung in Fig. 2 ist eine Aufsicht auf einen erfindungsgemäßen Behältereinsatz mit vier Fächern zu entnehmen. Zur Materialeinsparung sind die Trennwände 50 nicht in Vollmaterial ausgeführt, sondern sie sind hohl und einstückig aus dem Behälter geformt. Dies ist dem in Fig. 3 dargestellten Längsschnitt durch den Behältereinsatz zu entnehmen. Durch die hohle Ausführung der Trennwände ergibt sich ein Vorteil gegenüber nachträglich einfügbaren Trennwänden in herkömmlichen Behältern, da dies zu einer Gewichtseinsparung führt.

Der Behältereinsatz besteht zweckmäßigerweise aus Kunststoff, da sich dadurch eine einfache Herstellung in leichter Bauweise realisieren lässt. Um die Verletzungsgefahr für den Benutzer zu minimieren, sind vorzugsweise alle Ecken und Kanten leicht abgerundet ausgeführt. Die Abmessungen entsprechen den Abmessungen der Behälter, in die der Einsatz einzubringen ist.

Durch den beschriebenen Aufbau des erfindungsgemäßen Behältereinsatzes können kleine und flache postalische Objekte wie Briefmarken in den Fächern kommissioniert werden, ohne dass die Gefahr des Vermischens oder der Beschädigung besteht.

In Fig. 4 ist ein weiteres besonders bevorzugtes Ausführungsbeispiel des erfindungsgemäßen Behältereinsatzes dargestellt. Der prinzipielle Aufbau entspricht dem des ersten Ausführungsbeispiels, der Einsatz weist jedoch zusätzlich zu den Trennwänden 50 Einschubvorrichtungen 60 für flache postalische Objekte, insbesondere für Briefumschläge, auf. Die Einschubvorrichtungen 60 werden durch eine Nut gebildet, die innen entlang einer der Langseiten 20 über den Boden 24 zur gegenüberliegenden Langseite 21 verläuft. An den Innenseiten der Langseiten wird die Nut durch jeweils zwei Seitenleisten 62 und 63 gebildet, die sich circa über die halbe Höhe der Seitenwand erstrecken. Am Boden des Einsatzes ist die Nut als Vertiefung 61 in der Bodenfläche des Einsatzes 10 ausgebildet. In den beiden äußeren Fächern dient eine konstruktiv vorhandene Ausbuchtung 70 als Begrenzung der dazugehörigen Nut auf einer Seite, so dass in diesen Fächern nur eine Seitenleiste 71 erforderlich ist. Der Aufbau der Einschubeinrichtungen 60 ist den Figuren 5 und 6 zu entnehmen.

Zur Kennzeichnung der Fächer, die durch die Trennwände 50 gebildet werden, befindet sich vorzugsweise außen auf den Langseiten der umlaufenden Leiste 30 eine Nummerierung der Fächer. Es können jedoch auch andere Kennzeichnungen aufgebracht sein. Damit der Behältereinsatz nicht zur Lagerung und/oder Transport von Flüssigkeiten verwendet werden kann, kann im Boden des Einsatzes eine Abflussöffnung vorgesehen sein.

Durch den erfindungsgemäßen Aufbau des Einsatzes 10 in diesem zweiten Ausführungsbeispiel können Briefumschläge quer in die Einschubeinrichtungen 60 des Einsatzes eingebracht werden. Dies ist beispielsweise erforderlich, wenn kommissionierte Briefmarken in voradressierte Briefumschläge eingebracht werden sollen. Dazu wird pro Fach ein Umschlag eingebracht. Das Fach und/oder der Umschlag können gegebenenfalls mit weiteren Informationen oder Anweisungen versehen sein, welche die Verteilung der Briefmarken in den jeweiligen Umschlag steuern. Damit Umschläge oder sonstige Informationen sich nicht im Behältereinsatz 10 vermischen können, sind ebenfalls feste Trennwände 50 vorgesehen. Im Gegensatz zu den Trennwänden des ersten Ausführungsbeispiels in den Figuren 1 bis 3 sind diese Trennwände jedoch zweckmäßigerweise tiefer ausgeführt. Die Trennwände können dazu insgesamt tiefer sein, oder sie senken sich zur Mitte des Behältereinsatzes ab, wie es in Fig. 4 dargestellt ist. Durch diese Ausformung ist immer noch eine ausreichende Trennung der Fächer gewährleistet, die Identifikation von Adressen und/oder Informationen auf den eingebrachten Umschlägen durch den Anwender des Behälters wird jedoch erleichtert.

Wird ein Einsatz 10, wie er beispielsweise durch die beiden besonders bevorzugten Ausführungsbeispiele beschrieben wurde, formschlüssig in einen Behälter eingebracht, ergibt sich ein Behältersystem, das sich zum Kommissionieren und Transportieren von Waren, insbesondere von flachen postalischen Objekten wie Briefmarken eignet.

### Bezugszeichenliste:

- 10: Behältereinsatz
- 20, 21: Langseitenwände
- 22, 23: Kurzseitenwände
- 24: Behälterboden
- 30: U-Profilleiste
- 40: Grifföffnung
- 50: Trennwand
- 60: Einschubvorrichtung
- 61: Bodennut
- 62; 63: Seitenleisten
- 70: Konstruktive Ausbuchtung
- 71: Seitenleiste

## Patentansprüche

1. Behältereinsatz (10) für einen Behälter zur Aufnahme und zum Transport von flachen postalischen Objekten, wobei der Behälter zu einem Behältersystem mit ineinander und aufeinander stapelbaren Behältern verschiedener Größen gehört, und der Behältereinsatz aus einem Boden (24), zwei Kurzseitenwänden (22, 23) und zwei Langseitenwänden (20, 21) gebildet wird, wobei der Einsatz (10) so ausgeformt ist, dass er formschlüssig in einen Behälter des Behältersystems einbringbar ist, wobei der Behältereinsatz (10) an der Oberkante der Seitenwände (20, 21, 22, 23) eine umlaufende, nach außen vorstehende U-profilförmige Leiste (30) aufweist, die an den Kurzseiten (22, 23) als Aufstandsfläche ausgebildet ist, wobei sich der Behältereinsatz (10) mit der Leiste (30) über eine entsprechend ausgeformte Leiste eines Behälters eines Behältersystems stülpen lässt, wobei an den Kurzseiten der Leiste (30) Grifföffnungen (40) vorgesehen sind, die so ausgeformt sind, dass sie bei Einbringung des Behältereinsatzes (10) in einen Behälter dessen Grifföffnungen an den Kurzseiten freigeben, wobei der Einsatz (10) in wenigstens einem der durch Trennwände (50) gebildeten Fächer eine durch eine Nut gebildete Einschubvorrichtung (60) aufweist, wobei die Nut innen entlang einer Langseite (20) über den Boden (24) zur gegenüberliegenden Langseite (21) verläuft, und wobei der Behältereinsatz (10) wenigstens eine einstückig mit dem Behältereinsatz geformte Trennwand (50) aufweist, die sich zwischen zwei Seitenwänden erstreckt.

2. Behältereinsatz nach Anspruch 1, **dadurch gekennzeichnet, dass** die Nut an den Innenseiten der Langseiten (20, 21) durch jeweils zwei Seitenleisten (62, 63) gebildet wird, die sich ungefähr über die halbe Höhe der jeweiligen Seitenwand erstrecken, während die Nut am Boden als Vertiefung (61) in der Bodenfläche des Einsatzes (10) ausgebildet ist.

3. Behältereinsatz nach Anspruch 1 oder 2, **dadurch gekennzeichnet, dass** sich die Trennwände (50) der Fächer, die eine Einschubvorrichtung (60) aufweisen, zur Mitte des Einsatzes (10) absenken.

4. Behältereinsatz nach einem oder mehreren der vorangegangenen Ansprüche, **dadurch gekennzeichnet, dass** der Einsatz (10) im Boden (24) eine Abflussöffnung für Flüssigkeiten aufweist.

5. Behältereinsatz nach einem oder mehreren der vorangegangenen Ansprüche, **dadurch gekennzeichnet, dass** die Grifföffnungen (40) rechteckig mit einer offenen Seite und leicht abgerundeten Ecken ausgebildet sind.

6. Behältereinsatz nach einem oder mehreren der vorangegangenen Ansprüche, **dadurch gekennzeichnet, dass** die Außenkante der Leiste (30) einen umlaufenden Vorsprung (32) aufweist.

7. Behältereinsatz nach einem oder mehreren der vorangegangenen Ansprüche, **dadurch gekennzeichnet, dass** der Einsatz (10) einstückig ausgeformt ist und die Trennwände (50) als hohle Wände aus dem Material des Einsatzes geformt sind.

8. Verwendung eines Behältereinsatzes (10) für einen Behälter zur Aufnahme und zum Transport von flachen postalischen Objekten, wobei der Behälter zu einem Behältersystem mit ineinander und aufeinander stapelbaren Behältern verschiedener Größen gehört und der Behältereinsatz aus einem Boden (24), zwei Kurzseitenwänden (22, 23) und zwei Langseitenwänden (20, 21) gebildet wird und der Behältereinsatz (10) wenigstens eine nichtlösbare Trennwand (50) aufweist, die sich zwischen zwei Seitenwänden erstreckt, wobei der Einsatz (10) so ausgeformt ist, dass er formschlüssig in einen Behälter des Behältersystems einbringbar ist, wobei der Einsatz (10) an der Oberkante der Seitenwände (20, 21, 22, 23) eine umlaufende, nach außen vorstehende U-profilförmige Leiste (30) aufweist, wobei die Leiste an den Kurzseiten (22, 23) als Aufstandsfläche ausgebildet ist und sich der Einsatz (10) mit der Leiste (30) über eine entsprechend ausgeformte Leiste eines Behälters eines Behältersystems stülpen lässt, und wobei an den Kurzseiten der Leiste (30) Grifföffnungen (40) vorgesehen sind, die so ausgeformt sind, dass sie bei Einbringung des Einsatzes (10) in einen Behälter dessen Grifföffnungen an den Kurzseiten freigeben, wobei der Einsatz (10) in wenigstens einem der durch die Innenwände (50) gebildeten Fächer eine durch eine Nut gebildete Einschubvorrichtung (60) aufweist, wobei die Nut innen entlang einer Langseite (20) über den Boden (24) zur gegenüberliegenden Langseite (21) verläuft.

## Claims

1. A container insert (10) for a container to hold and transport flat mailpieces, whereby the container belongs to a container system comprising containers of various sizes that can be stacked in or on each other, and the container insert consists of a base (24), two short side walls (22, 23) and two long side walls (20, 21), whereby the insert (10) is shaped such that it can be placed with a positive fit into a container of the container system, whereby, on the upper edge of the side walls (20, 21, 22, 23), the container insert (10) has an encircling strip (30) shaped like a U-profile, projecting to the outside and configured as a support area on the short sides (22, 23), whereby said container insert (10) with the strip (30) can be slipped over a correspondingly shaped strip of a container of a container system, whereby grip openings (40) are provided on the short sides of the strip (30), said grip openings (40) being shaped in such a way that, when the container insert (10) is placed into a container, the grip openings on the short sides of the container are left free, whereby the insert (10) has an insertion element (60) formed by a groove in at least one of the compartments created by the partitions (50), whereby the groove runs on the inside along one long side (20) over the base (24) to the opposite long side (21), and whereby the container insert (10) has at least one partition (50) that is formed as a single piece together with the container insert and that extends between two side walls.

2. The container insert according to Claim 1, **characterized in that** the groove in the insides of the long sides (20, 21) is formed by two side strips (62, 63) which extend approximately over half of the height of the appertaining side wall, while the groove is configured on the base like a depression (61) in the base surface of the insert (10).

3. The container insert according to Claim 1 or 2, **characterized in that** the partitions (50) of the compartments that have an insertion element (60) are lowered towards the middle of the insert (10).

4. The container insert according to one or more of the preceding claims, **characterized in that** the insert (10) has a drainage opening for liquids in the base (24).

5. The container insert according to one or more of the preceding claims, **characterized in that** the grip openings (40) have a rectangular shape with one open side and slightly rounded corners.

6. The container insert according to one or more of the preceding claims, **characterized in that** the outer edges of the strip (30) have an encircling projection (32).

7. The container insert according to one or more of the preceding claims, **characterized in that** the insert (10) is formed as a single piece and the partitions (50) are configured as hollow walls made of the same material as the insert.

8. The use of a container insert (10) for a container to hold and transport flat mailpieces, whereby the container belongs to a container system comprising containers of various sizes that can be stacked in or on each other, and the container insert consists of a base (24), two short side walls (22, 23) and two long side walls (20, 21) and the container insert (10) has at least one non-detachable partition (50) that extends between two side walls, whereby the insert (10) is shaped such that it can be placed with a positive fit into a container of the container system, whereby, on the upper edge of the side walls (20, 21, 22, 23), the insert (10) has an encircling strip (30) shaped like a U-profile and projecting to the outside, whereby the strip is configured as a support area on the short sides (22, 23), and the insert (10) with the strip (30) can be slipped over a correspondingly shaped strip of a container of a container system, and whereby grip openings (40) are provided on the short sides of the strip (30), said grip openings (40) being shaped in such a way that, when the insert (10) is placed into a container, the grip openings on the short sides of the container are left free, whereby the insert (10) has an insertion element (60) formed by a groove in at least one of the compartments created by the partitions (50), whereby the groove runs on the inside along one long side (20) over the base (24) to the opposite long side (21).

## Revendications

1. Panier pour bac (10) pour un bac destiné à recevoir et à transporter des objets postaux plats, le bac faisant partie d'un système de bacs avec des bacs de différentes tailles empilables les uns dans les autres et les uns sur les autres, et le panier pour bac étant constitué d'un fond (24), de deux parois latérales courtes (22, 23) et de deux parois latérales longues (20, 21), le panier (10) étant conformé de manière telle qu'il peut être introduit avec complémentarité de forme dans un bac du système de bacs, le panier pour bac (10) comportant, sur le bord supérieur des parois latérales (20, 21, 22, 23), un rebord (30) périphérique en saillie vers l'extérieur et en forme de profilé en U, lequel rebord est réalisé en tant que surface de contact, sur les côtés courts (22, 23), le panier pour bac (10) avec le rebord (30) pouvant venir se mettre sur une bordure de forme correspondante d'un bac d'un système de bacs, des ouvertures de préhension (40) étant prévues sur les côtés courts du rebord (30), lesquelles sont conformées de manière telle que, lors de l'introduction du panier pour bac (10) dans un bac, elles dégagent les ouvertures de préhension de celui-ci sur les côtés courts, le panier (10) comportant, dans au moins l'une des cases constituées par des cloisons (50), un dispositif d'insertion (60) constitué par une rainure, la rainure, à l'intérieur, longeant un côté long (20), passant par le fond (24) et allant vers le côté long (21) opposé, et le panier pour bac (10) comportant au moins une cloison (50) formée d'une seule pièce avec le panier pour bac, laquelle s'étend entre deux parois latérales.

2. Panier pour bac selon la revendication 1, **caractérisé en ce que** la rainure sur les faces intérieures des côtés longs (20, 21) est constituée par respectivement deux nervures latérales (62, 63) qui s'étendent à peu près sur la demi-hauteur de la paroi latérale respective tandis que la rainure du fond est réalisée en tant que renfoncement (61) dans la surface du fond du panier (10).

3. Panier pour bac selon la revendication 1 ou 2, **caractérisé en ce que** les cloisons (50) des cases qui comportent un dispositif d'insertion (60) s'abaissent en direction du centre du panier (10).

4. Panier pour bac selon l'une ou plusieurs des revendications précédentes, **caractérisé en ce que** le panier (10) comporte, dans le fond (24), un orifice d'écoulement pour des liquides.

5. Panier pour bac selon l'une ou plusieurs des revendications précédentes, **caractérisé en ce que** les ouvertures de préhension (40) sont de forme rectangulaire avec un côté ouvert et des angles légèrement arrondis.

6. Panier pour bac selon l'une ou plusieurs des revendications précédentes, **caractérisé en ce que** le bord extérieur du rebord (30) présente une saillie périphérique (32).

7. Panier pour bac selon l'une ou plusieurs des revendications précédentes, **caractérisé en ce que** le panier (10) est formé d'une seule pièce et les cloisons (50) se présentent sous la forme de parois creuses réalisées dans la matière du panier.

8. Utilisation d'un panier pour bac (10) pour un bac destiné à recevoir et à transporter des objets postaux plats, le bac faisant partie d'un système de bacs avec des bacs de différentes tailles empilables les uns dans les autres et les uns sur les autres, et le panier pour bac étant constitué d'un fond (24), de deux parois latérales courtes (22, 23) et de deux parois latérales longues (20, 21), et le panier pour bac (10) présentant au moins une cloison (50) non détachable, laquelle s'étend entre deux parois latérales, le panier (10) étant conformé de manière telle qu'il peut être introduit avec complémentarité de forme dans un bac du système de bacs, le panier pour bac (10) comportant, sur le bord supérieur des parois latérales (20, 21, 22, 23), un rebord (30) périphérique en saillie vers l'extérieur et en forme de profilé en U, le rebord étant réalisé en tant que surface de contact, sur les côtés courts (22, 23), et le panier (10) avec le rebord (30) pouvant venir se mettre sur une bordure de forme correspondante d'un bac d'un système de bacs, et des ouvertures de préhension (40) étant prévues sur les côtés courts du rebord (30), lesquelles sont conformées de manière telle que, lors de l'introduction du panier (10) dans un bac, elles dégagent les ouvertures de préhension de celui-ci sur les côtés courts, le panier (10) comportant, dans au moins l'une des cases constituées par les cloisons (50), un dispositif d'insertion (60) constitué par une rainure, la rainure, à l'intérieur, longeant un côté long (20), passant par le fond (24) et allant vers le côté long (21) opposé.
